# EUROPÄISCHE PATENTSCHRIFT

(11) **EP 0 080 163 B1**
(45) Veröffentlichungstag und Bekanntmachung des Hinweises auf die Patenterteilung: **28.05.1986**
(21) Anmeldenummer: 82110613.5
(22) Anmeldetag: 18.11.1982
(51) Int. Cl.: B27L 7/00, B27M 1/00, B26D 1/30

(54) **Brennholz-Trenn- und Spaltvorrichtung**
Wood cutting and splitting device
Dispositif pour couper et fendre le bois

(30) Priorität: 19.11.1981 DE 8133713 U
(43) Veröffentlichungstag der Anmeldung: 01.06.1983
(73) Patentinhaber: Veit, Gustav, D-88662 Bonndorf (DE)
(72) Erfinder: Veit, Gustav, D-88662 Bonndorf (DE)
(74) Vertreter: Seemann, Norbert W., Dipl.-Ing.

## Beschreibung

Die Erfindung bezieht sich auf eine Vorrichtung, wie sie im ersten Teil des Hauptanspruchs angegeben ist.

Bekannt ist eine derartige Vorrichtung beispielsweise aus der US-A-41 12 985 und zwar in Form eines Anbaugerätes für die Dreipunkt-hydraulik eines Ackerschleppers und baulich dazu geeignet, Holzstammteile unterschiedlicher Länge in Faserlängsrichtung aufzuspalten. Eine Stammtrennung quer zum Faserverlauf oder gar eine Zerkleinerung unregelmäßig gewachsener Äste oder Wurzelstücke ist mit dieser Vorrichtung aber nicht möglich und zwar zum einen deshalb, weil die weitestgehend vertikale Schwenkbewegung des Spaltkeiles und dieser relativ breite Keil nicht die erforderlichen Kräfte aufbringen können und zum anderen, weil die Holzauflage zwar in ihrer Höhenlage verstellbar, nicht aber während des eigentlichen Trennvorganges relativbeweglich zum Schneid- bzw. Trennorgan geführt bzw. bewegt ist.

Aufgabe der vorliegenden Erfindung ist es daher, die vorstehend aufgeführten Nachteile in einfacher Form zu beseitigen und eine vornehmlich zum Zerkleinern von Baumstümpfen o. ä. unregelmäßigen Teilen geeignete Spaltvorrichtung zu schaffen, die darüber hinaus auch zum Herausziehen von Wurzelstöcken aus dem Erdreich Verwendung finden kann.

Gelöst wird diese Aufgabe dabei durch die im Patentanspruch 1 ersichtlichen Mittel, Weiterbildungen des Erfindungsgegenstandes sind in den Unteransprüchen angegeben.

In der Zeichnung ist ein Ausführungsbeispiel der Erfindung dargestellt und anschließend näher beschrieben.

Es zeigen :
Figur 1 eine Seitenansicht der erfindungsgemäßen Brennholz-Trenn- und Spaltvorrichtung in weitestgehend schematischer Darstellung und
Figur 2 eine Ansicht auf die Vorrichtung von hinten.

Die in den Fig. 1 und 2 dargestellte Vorrichtung eignet sich im wesentlichen als sogenannte Baumstockschere, also zum Zerkleinern von Wurzelstöcken o. ä. unregelmäßig gewachsenen Holzteilen, bei denen eine Spaltung in Faserlängsrichtung so gut wie nicht möglich ist. Sie besteht dabei in ihrem Grundaufbau aus einem Gestell 1, 2 mit Säulenteil 1 und Fußteil 2 sowie darin angeordnetem, vertikal gegen die Holzauflage 5, 5a durch eine hydraulische Zylinder-Kolbeneinheit 8, 9 bewegbaren Schwertmesser 3, 3a, 3b als eigentlichem Spaltgerät.

Erfindungsgemäß zeichnet sich diese Vorrichtung nun dadurch aus, daß das Schwertmesser 3 einendig im Säulenteil 1 um eine horizontale Achse 4 vertikal schwenkbar gelagert, sowie die Holzauflage 5 ebenfalls höhenbeweglich um eine zugeordnete Horizontalachse 6 am Fußteil 1 angelenkt ist, wobei beide Teile, also Schwertmesser 3 und Holzauflage 5, einendig über eine Koppel 7 derart miteinander verbunden und an den hydraulischen Bewegungsmechanismus von Zylinder 8 und Kolben 9, angeschlossen sind, daß sie in der Öffnungsstellung einen spitzen Winkel a zueinander einschließen und in der Schließstellung das Schwertmesser 3 über seine ganze Schneidlänge « L mit Linienberührung auf der Oberseite 5a der Holzauflage 5 aufliegt. Da zudem weiterhin vorgesehen ist, daß die Koppel 7 an hebelarmartigen Verlängerungen 3b bzw. 5b von Holzauflage 5 und Schwertmesseroberteil 3a angreifen und zudem an unterschiedlich weit von den jeweiligen Schwenkachsen 4 bzw. 6 von Schwertmesser 3 und Auflage 5 entfernt liegende Anschlußstellen 10 bzw. 11 anlenkbar sind, ist es zudem möglich, die Relativbewegungen von Messer 3, 3a und Holzauflage 5, 5a, 5b derart zueinander zu verändern, daß zum einen die Schneidlänge « L des Messers 3 auch eine Winkelstellung b -strichpunktierte Darstellung 3', 3a' in Fig.1₋-.einnehmen und zum anderen sogar durch einen Längsschlitz 5c in der Holzauflage 5 soweit nach unten durchgreifen kann, daß anstelle der Linienauflage auf letzterer ein Eindringen in diese stattfindet bis auch die letzte Holzfaser getrennt ist ; im übrigen bewirkt dabei die Öffnung des Schneidwinkels b zur Gestellsäule 1 hin, daß die zwischen Messer 3 und Auflage 5 liegenden Holzteile beim Schneidvorgang gut erfaßt bzw. eingeklemmt werden. Da erfindungsgemäß weiterhin wichtig ist, daß die Anschlußstellen 10 bzw. 11 als leicht lösbare Steckbolzenverbindungen ausgebildet sind und das Schwertmesser 3 in unterschiedlichen Höhenlagen 4', 4" an der Gestellsäule 1 anlenkbar ist, wobei die Schwenkachse 6 der Holzauflage 5 am freien Ende 2a des Fußteiles 2 liegt, entsteht zudem noch ein sogenannter ziehender Schnitt, der relativ wenig Kraftaufwand erfordert.

Letztlich zeichnet sich die vorliegende Erfindung noch dadurch aus, daß die Zylinder-Kolbeneinheit 8, 9 zwischen Fußteil 2 und Schwertmesserverlängerung 3b angreift und am freien Ende der Holzauflage 5 eine zum Erdboden 12 hin reichende Rutsche 13 o. ä. schiefe Ebene über Gelenke 14 bzw. Scharniere lösbar angeschlossen ist ; über diese Rutsche können die zu spaltenden, meist unregelmäßigen Hölzer dabei leicht auf den Spalttich 5, 5a gezogen werden, ohne daß man sie anheben oder etwa befürchten muß, daß sich das Wurzelwerk unter dem Spalttisch 5 verklemmt.

Das Wesentlichste in vorliegender Erfindung jedoch verkörperte Kriterium und die daraus resultierende technische Lehre sind dabei in der Verstellmöglichkeit bzw. der Möglichkeit unterschiedlicher Anlenkung der Koppel 7 zwischen den Anschlußstellen 10, 11, der Kolbenstange 9 an den Stellen 10 und des Schwertmessers 3 in den einzelnen Höhenlagen 4, 4', 4" zu sehen, wodurch der als sogenannter « ziehender Schnitt zu bezeichnende Bewegungsablauf zwischen den Teilen 3 und 5 auf die verschiedenartigsten Spaltbedürfnisse in Ablauf, Beschleunigungswerten und Öffnungswinkel a hin variiert werden kann. Die am freien Ende der Holzauflage 5 über die Scharniere 14 lösbar angelenkte Rutsche 13, ermöglicht zudem ein leichtes Aufschieben von Wurzelstöcken o. dgl. über diese schiefe Ebene auf die Auflage 5. Durch Einhängen eines Seiles o. dgl. in einer Art Hakenöse 15 am Schwertmesser 3 können zudem Wurzelstöcke aus dem Erdreich gezogen werden. Die gesamte Einrichtung kann zudem freistehend auf dem Boden 12 mit eigenem Hydraulikaggregat oder an die Dreipunkt-Hydraulik 16 eines Schleppers angeschlossen, verwendet werden. Zur Versteifung des gesamten Systems dienen dabei die obere und untere Querverbindung 17, 18 ; mit Position 19 ist der Anschluß des hydraulischen Systems an die Zylinder-Kolbeneinheit 8, 9 angedeutet.

## Patentansprüche

1. Brennholz-Trenn- und Spaltvorrichtung mit einem Gestell (1, 2), das aus einem weitgehend vertikal gerichteten Säulenteil (1) besteht, an dem sich bodenseitig ein etwa horizontal verlaufendes Fußteil (2) anschließt und an dem ein Schwertmesser (3) um eine horizontale Achse (4) schwenkbar gelagert ist, mit einer Holzauflage (5) und mit einer hydraulischen Zylinder-Kolbeneinheit (8, 9), welche die Relativbewegung zwischen Schwertmesser (3) und Holzauflage (5) bewirkt, dadurch gekennzeichnet, daß die Holzauflage (5) am Fußteil (2) um eine zur Schwenkachse (4) des Schwertmessers (3) parallele Achse (6) schwenkbar gelagert ist, daß Schwertmesser (3) und Holzauflage (5) über eine Koppel (7) miteinander verbunden sind und daß die Dimensionierung des sich so ergebenden Viergelenkes derart getroffen ist, daß Schwertmesser (3) und Holzauflage (5) in der Öffnungsstellung einen spitzen Winkel (a) zueinander einschließen und in der Schließstellung das Schwertmesser (3) über seine ganze Schneidlänge (L) mit Linienberührung auf der Oberseite (5a) der Holzauflage (5) aufliegt.

2. Brennholz-Trenn- und Spaltvorrichtung nach Anspruch 1, dadurch gekennzeichnet, daß die Koppel (7) an den rückwärtigen Verlängerungen (3b bzw. 5b) von Schwertmesseroberteil (3) und Holzauflage (5) angreift sowie an unterschiedlich weit von den jeweiligen Schwenkachsen (4 bzw. 6) entfernt liegenden Anschlußstellen (10 bzw. 11) anlenkbar ist, wobei letztere als leicht lösbare Steckbolzenverbindungen ausgebildet sind.

3. Brennholz-Trenn- und Spaltvorrichtung nach den Ansprüchen 1 und 2, dadurch gekennzeichnet, daß die Zylinder-Kolbeneinheit (8, 9) zwischen Fußteil (2) und Schwertmesserverlängerung (3a) angreift und am freien Ende der Holzauflage (5) eine zum Erdboden (1, 2) hin reichende Rutsche (13) o. ä. schiefe Ebene über Gelenke (14) bzw. Scharniere lösbar angeschlossen ist.

## Claims

1. A log dividing and splitting device having a frame (1, 2) comprising an essentially vertical column part (1) connected at its base to an approximately horizontal foot part (2) and in which a cantilevered blade (3) is carried so as to be free to swivel around a horizontal spindle (4), with a log support (5) and with a hydraulic cylinder/piston unit (8, 9) which effects a relative movement between the cantilevered blade (3) and the log support (5), characterized by, the log support (5) on the foot part (2) being free to swivel around a spindle (6) that is parallel to the spindle (4) of the cantilevered blade (3), by the cantilevered blade (3) and the log support (5) being connected to one another by a connecting bar (7) and by the dimensioning of the resultant four- pivot linkage being such that the cantilever blade (3) and the log support (5) are at an acute angle (a) to one another in the open position and that when closed the cantilevered blade (3) comes against the upper face (5a) of the log support (5) with lineal contact over its full cutting length (L).

2. A log dividing and splitting device in accordance with Claim 1, characterized by, the connecting bar (7) engaging with the rear extensions (3b and 5b) of the upper part of the cantilevered blade (3) and of the log support (5), at variable distances from the spindles (4 and 6) at connection points (10 and 11) with the latter being in the form of easily releasable socket pin connections.

3. A log dividing and splitting device in accordance with Claims 1 and 2, characterized by, the cylinder/piston unit (8, 9) engaging between the foot part (2) and the rear extension (3a) of the cantilevered blade and by the free end of the log support (5) being fitted with a chute (13) or some similar sloping level, connected so as to be capable of being removed, by means of a link or hinge.

## Revendications

1. Appareil pour diviser et couper des bûches comprenant un châssis (1, 2) à une colonne essentiellement verticale (1) réuni au base d'un piédestal plus ou moins horizontal (2) et auquel un lame cantilevé (3) est attaché pour que celui-ci soit libre de pivoter autour d'un axe horizontal (4), avec un support pour des bûches (5) et avec un ensemble hydraulique de cylindre et de piston (8, 9) qui produit un mouvement relatif entre le lame cantilevé et le support pour des bûches, caractérisé en ce que le support pour des bûches (5) qui se trouve sur le piédestal (2) est libre de pivoter autour de l'axe (6) qui est parallèle à l'axe (4) du lame cantilevé (3), et en ce que le lame cantilevé (3) et le support pour des bûches (5) sont joints l'un à l'autre par moyen d'un bâton (7) et en ce que la dimension du pivot à quatre attaches qui résulte soit de façon telle que le lame cantilevé (3) et le support pour des bûches (5) créent un angle aigu (a) dans la position ouverte et que dans la position fermée le tranchant du lame cantilevé (3') se repose tout au long du côté supérieur (L) du support pour des bûches (5).

2. Appareil pour diviser et couper des bûches selon la revendication 1, caractérisé en ce que le bâton qui lie le lame cantilevé et le support pour des bûches (7) est réuni aux allongements les plus extérieurs (3b et 5b) de la partie supérieure du lame cantilevé (3) et du support pour des bûches (5), aux distances variées des axes de pivotement (4 et 6) aux points de rattaches (10 et 11) où ceux-ci prennent la forme des boulons d'articulation qui sont facilement enlevés.

3. Appareil pour diviser et couper des bûches selon les revendications 1 et 2, caractérisé en ce que, l'ensemble de cylindre et de piston (8, 9) qui est attaché entre le piédestal (2) et l'allongement extérieur (3a) du lame cantilevé et en ce que le bout libre du support pour des bûches (5) est attaché à un glissoir ou quelque plan incliné de façon telle qu'il puisse être détaché par moyen des jointures ou charnières.
